# EUROPÄISCHE PATENTSCHRIFT

(11) **EP 0 651 361 B1**
(45) Veröffentlichungstag und Bekanntmachung des Hinweises auf die Patenterteilung: **26.04.2000**
(21) Anmeldenummer: 94116871.8
(22) Anmeldetag: 26.10.1994
(51) Int. Cl.: G08B 25/10

(54) **Funkalarmanlage mit einer Funkstrecke zwischen den Aussenstationen und der Zentraleinheit einer Alarmanlage**
Alarm system with a radio link between the peripheral stations and a central unit
Système d'alarme avec une liaison radio entre les stations périphériques et l'unité centrale

(30) Priorität: 30.10.1993 DE 4337211
(43) Veröffentlichungstag der Anmeldung: 03.05.1995
(73) Patentinhaber: GRUNDIG Aktiengesellschaft, 90762 Fürth (DE)
(72) Erfinder: Kays, Rüdiger, Dr., GRUNDIG E.M.V., D-90748 Fürth (DE)

(56) Entgegenhaltungen:
- EP-A- 0 293 627
- DE-A- 4 128 167
- DE-C- 3 429 453
- DE-C- 4 314 282
- US-A- 4 933 954
- INTEGRATING RESEARCH, INDUSTRY AND EDUCATION IN ENERGY AND COMMUNICATION ENGINEERING, CONFERENCE PROCEEDINGS, April 1989, LISBON, PORTUGAL Seiten 388 - 390 R. AGUSTI ET AL 'Constant false alarm rate control for frequency hopping spread spectrum systems'

## Beschreibung

Die Erfindung betrifft ein Verfahren zum Betrieb einer Funkalarmanlage mit einer Funkstrecke mischen den Außenstationen und der Zentraleinheit einer Alarmanlage nach dem Oberbegriff des Anspruches 1.

Zur Überwachung von Gewerbe- oder Privatgebäuden werden in der Regel Alarmanlagen installiert, die eine Innenraumüberwachung und eine Außenhautsicherung ermöglichen. Bereits bei vergleichsweise kleinen Gebäuden ist eine Vielzahl von einzelnen Sensoren notwendig, um die einzelnen Räume und deren Zugangsmöglichkeiten, beispielsweise Fenster, zu überwachen.

Um den Installationsaufwand, der durch das Verlegen von Leitungen, die die einzelnen Sensoren und die Zentraleinheit verbinden, zu verringern, wird in der europäischen Patentanmeldung EP 0 253 156 A1 vorgeschlagen, in jedem Raum eine Kommunikationseinheit anzubringen. Diese Kommunikationseinheit wird mit der Zentraleinheit über eine Meldeleitung verbunden. Die einzelnen Überwachungssensoren sind mit einer Sende- und Empfangseinrichtung ausgestattet, so daß sie mit der Kommunikationseinheit drahtlos verbunden werden können. Bei dieser Ausführung einer Alarmanlage verringert sich der Installationsaufwand zwar beträchtlich, es müssen aber immer nach Leitungen in die einzelnen Räume gelegt werden.

Eine verbesserte Alarmanlage ist aus der deutschen Offenlegungsschrift DE 40 35 070 A1 bekannt. Bei dieser Alarmanlage werden alle Meldeeinheiten, die aus Sensoren und Sende-/Empfangseinheiten bestehen, direkt über eine Funkstrecke mit der Zentraleinheit drahtlos verbunden. Bei einer derartigen Anlage entfallen sämtliche Installationsarbeiten. Um die vom Verband- der Sachversicherer gestellten bzw. zu erwartenden Forderungen an die Betriebssicherheit zu erfüllen, werden Vorkehrungen getroffen, die eine Fehlalarmauslösung und eine Blockierung des Alarms verhindern.
Dies wird erreicht, indem, die Meldeeinheiten jeweils zwei Funksignale abstrahlen, die eine unterschiedliche Trägerfrequenz aufweisen und in Datentelegrammen fest vorgegebener Codierung verschlüsselt sind. Weiterhin wird die Feldstärke der empfangenen Signale der Meldeeinheiten überprüft und bei Überschreiten eines vorgegebenen Feldstärkewertes über einen bestimmten Zeitraum wird eine Warnanzeige ausgelöst.
Mit einer derartigen Alarmanlage können Störungen zwar gut erkannt werden, so daß sie zur Alarmgabe führen, eine Störung der Funkstrecke kann damit aber nicht verhindert werden.

Zur störsicheren Funkübertragung ist aus der Nachrichtenübertragung weiterhin das Frequenz-Hopping-Verfahren bekannt. Ein derartiges Verfahren ist beispielsweise in der deutschen Offenlegungsschrift DE-A-34 15 032 angegeben. Gemäß diesem Verfahren werden die Nachrichten oder Daten, die über Funk zwischen zwei miteinander synchronisierten Stationen übertragen werden, blockweise aufgeteilt und übertragen. Dabei wird die Trägerfrequenz in kurzen Intervallen pseudozufällig-innerhalb eines vorgegebenen Frequenzbandes verändert. In den Sende- und Empfangseinrichtungen der Funkstationen ist ein Codegenerator angeordnet, welcher ein die Übertragungseinrichtung kennzeichnendes Hoppschema erzeugt.
Zur weiteren Erhöhung der Übertragungssicherheit werden die Sprungfrequenzen auf Interferenzstörungen hin überwacht und die Frequenzen, bei denen häufig Störungen auftreten, werden zur Übertragung nicht mehr benutzt.

Zur Verbesserung der Übertragungssicherheit und der Erhöhung der Signalübertragungsrate wird in der deutschen Offenlegungsschrift DE-A-41 28 167 vorgeschlagen, bereits während eines gerade übertragenen Blockes oder Rahmens den Sendeempfänger durch den Steuerprozessor auf die bevorstehende Kanalumschaltung vorzubereiten. Im Modem wird am Ende des jeweils laufenden Rahmens ein von der Testsignalfolge dieses Rahmens abgeleitetes Schaltsignal erzeugt und an den Sendeempfänger weitergeleitet. Nach der Detektion dieses Schaltsignales durch den Sendeempfänger wird dort die Kanalumschaltung vorgenommen. Auf diese Weise können die Pausen zwischen den Rahmen bei gleichbleibender Übertragungssicherheit verkürzt werden.

Das Frequenz-Hopping-Verfahren, wie es aus der Nachrichtentechnik bekannt ist, ist aber für den Einsatz im Bereich der Sicherheitstechnik zu aufwendig, da Sender und Empfänger synchronisiert sein müssen.

Es ist deshalb Aufgabe der Erfindung ein Verfahren zum Betrieb einer Funkalarmanlage mit einer Funkstrecke zwischen den Außenstationen und der Zentraleinheit einer Alarmanlage anzugeben, bei welchem Störungen der Funkübertragungsstrecke bei vertretbarem Aufwand reduziert werden können.

Diese Aufgabe wird, ausgehend vom Oberbegriff des Anspruches 1, erfindungsgemäß durch die kennzeichnenden Merkmale des Anspruches 1 gelöst.

Vorteilhafte Ausgestaltungen der Erfindung sind in den abhängigen Ansprüchen angegeben.

Gemäß der Erfindung wird die Sendefrequenz, auf der die Außenstationen ihre Meldungen an die Zentrale senden, nach dem Absetzen eines oder mehrerer Informationsblöcke verändert. Jeder Informationsblock wird dabei mehrfach gesendet, um den Empfang in der Zentrale sicherzustellen. In der Zentrale wird das verfügbare Übertragungsspektrum gescannt. Es findet weiterhin eine Auswertung statt, ob alle gemeldeten Sensoren innerhalb eines vorgegebenen Zeitintervalles eine Meldung abgesetzt haben und ob die Fehlerrate der abgegebenen Meldungen einen vorgegebenen Wert nicht überschreitet.

Der Vorteil der erfindungsgemäßen Funkalarmanlage resultiert aus der wiederholten Übertragung einer Nachricht unter Verwendung verschiedener Sendefrequenzen. Durch die Verwendung verschiedener Sendefrequenzen werden bandbegrenzte Störer umgangen sowie eine gezielte Sabotage erschwert. Weiterhin werden Fading-Einbrüche durch Reflexionen, die bei schmalbandigen Systemen zur Auslöschung bestimmter Frequenzen führen, durch die Verwendung der verschiedenen Sendefrequenzen umgangen.

Gemäß einer Ausführungsform der Erfindung wird innerhalb der zur Verfügung stehenden Übertragungsbandbreite eine vorgebbare Anzahl von Trägerfrequenzen bestimmt, auf denen die Informationsblöcke übertragen werden. Die Zeitdauer, innerhalb der auf einer Trägerfrequenz übertragen wird, entspricht der Übermittlungsdauer eines Informationsblockes oder eines Vielfachen davon.
Auf diese Weise werden jeweils ein gesamter oder mehrere gesamte Informationsblöcke auf einer Frequenz übertragen, bevor auf die nächste Übertragungsfrequenz umgestellt wird, und die übertragenen Informationen werden nicht gleichzeitig auf mehrere Frequenzen verteilt übertragen.

Gemäß einer weiteren vorteilhaften Ausgestaltung der Erfindung enthalten die einzelnen übertragenen Informationsblöcke einen Synchronisationsblock, einen Nutzinformationsblock und einen Fehlerkorrekturblock. Mit Hilfe des Fehlerkorrekturblockes erfolgt in der Zentraleinheit eine Auswertung der empfangenen Information im Hinblick auf Übertragungsfehler. Diese Übertragungsfehler können zumindest teilweise korrigiert werden. Weiterhin kann aus den Fehlern auf eine gezielte Störung geschlossen werden. Auf diese Weise kann also auf die bei Funkalarmanlagen sonst übliche Überwachung der Empfangsfeldstärke verzichtet werden. Die Fehlerkorrektur kann durch einen Prozessor implementiert werden, der zur Dekodierung der Empfangssignale ohnehin erforderlich ist.

In einer weiteren vorteilhaften Ausgestaltung der Erfindung werden in der Zentrale alle möglichen Übertragungskanäle seriell überwacht. Dadurch kann mit einem Einkanalempfang sukzessive das gesamte Übertragungsband empfangen werden.

Eine weitere Möglichkeit ist der Parallelempfang mehrerer oder aller möglichen Übertragungsfrequenzen, wodurch die Übertragungssicherheit der Funkalarmanlage weiter erhöht wird.

Eine weitere vorteilhafte Ausgestaltung der Erfindung sieht vor, daß die Abfolge des Überwchungsvorganges für die möglichen Sendefrequenzen nach dem Zufallsprinzip festgelegt wird, um eine noch höhere Störsicherheit der Funkübertragung zu erreichen.

Im weiteren wird die Erfindung an Hand der Figur 1 beispielhaft erläutert. Die Figur 1 zeigt den Aufbau eines Informationsblockes (Figur 1a) sowie die Aufteilung des Kanals im Zeit- und Frequenzbereich (Figur 1b).

In Figur 1a ist ein Informationsblock dargestellt, der aus einem ersten Synchronisationsblock Sync, einem nachfolgenden Block mit der Nutzinformation und einem dritten Block mit einem Korrekturcode besteht.
Ein Informationsblock für Funkalarmanlagen, der von den jeweiligen Alarmgebern abgestrahlt wird, kann aus weniger als 100 bit bestehen. Bei dem dargestellten Informationsblock kann beispielsweise der Synchronisationsblock Sync aus 24 bit bestehen, der Nutzinformationsblock aus 32 bit, wobei beispielsweise 24 bit des Nutzinformationsblockes für die Melderadresse und 8 bit für die Statusmeldung vorgesehen werden.
Schließlich werden noch 31 bits für den Fehlererkennungs- und Korrekturcode zur Verfügung gestellt.

Figur 1b zeigt die Aufteilung eines Kanals im Zeit- und Frequenzbereich.
Für die Übertragung steht ein Übertragungskanal der Bandbreite B zur Verfügung. Die Bandbreite B beträgt beispielsweise im 2,4 GHz-Band etwa 100 MHz. Mit einfachen Modulationsverfahren sind so etwa 100 Mbit/s übertragbar. Innerhalb dieser Bandbreite B wird auf verschiedenen Trägerfrequenzen übertragen, die in der Figur mit f1 - fn bezeichnet sind.
Geht man davon aus, daß die Trägerfrequenzen durch deutliche Lücken voneinander getrennt sind und beispielsweise ein Faktor 10 zwischen genutzter und verfügbarer Bandbreite liegt, können immer noch 10 Mbit/s übertragen werden. Mit einem Informationsblock der Länge 100 bit sind somit 100.000 Informationsblöcke, also 100.000 Slots pro Sekunde übertragbar.

Werden innerhalb der vorgegebenen Bandbreite beispielsweise 10 unterschiedliche Trägerfrequenzen vorgesehen und die einzelnen Träger kontinuierlich genutzt, dann wäre pro Träger ein Informationsfluß von 1 Mbit/sec möglich. Bei einer Länge von 100 bit für einen Informationsblock sind somit pro Träger 10.000 Informationsblöcke übertragbar.

Die Auswahl, zu welchem Zeitpunkt und auf welcher Trägerfrequenz ein Informationsblock übertragen wird, wird im Alarmgeber nach dem Zufallsprinzip ausgewählt. In der Figur 1b wird beispielsweise mit Slot x ein Informationsblock auf der Trägerfrequenz f4 übertragen und ein Slot y auf der Trägerfrequenz fₙ₋₁. Zur Übertragung wird in vorteilhafter Weise ein Algorithmus gewählt, bei dem im Schnitt k Meldungen pro Sekunde auf zufällig gewählten Slots ausgesendet werden.
Die Wahrscheinlichkeit, daß bei Parallelempfang in der Zentrale eine Meldung eines Sensors verlorengeht, ist dadurch gegeben, daß ein weiterer Melder gleichzeitig auf der selben Trägerfrequenz eine Meldung abgibt. Bei 10 Meldern ergibt sich im ungünstigsten Fall eine Verlustwahrscheinlichkeit von:${\text{p = 2*k*10}}^{\text{-4}}$

Geht man davon aus, daß in der Umgebung 10 Alarmanlagen mit jeweils 10 Meldern vorhanden sind, ergibt sich eine Verlustwahrscheinlichkeit von:${\text{p10 = 2*k*10}}^{\text{-3}}$

Die Wahrscheinlichkeit, daß alle Meldungen eines Sensors verlorengehen ergibt sich zu:${\text{p}}_{\text{a}} {\text{= (2*k*10}}^{\text{-4}} {\text{)}}^{\text{k}} {\text{bzw. p}}_{\text{a}} {\text{10 = (2*k*10}}^{\text{-3}} {\text{)}}^{\text{k}}$

Werden also pro Sensor 10 Meldungen pro Sekunde abgegeben und enthält die Alarmanlage 10 Melder, ergibt sich ein Verlust aller Meldungen eines Melders alle 10¹⁶ Sekunden, das entspricht in etwa 317 Millionen Jahren, wenn im Umkreis der Alarmanlage weitere 10 Alarmanlagen aktiv sind.
Diese Berechnung zeigt, daß ein sicheres Funktionieren der Alarmanlage auch bei dichter Belegung gewährleistet ist, zumal die heutigen Richtlinien nicht wie im Rechenbeispiel eine Meldung pro Sekunde, sondern nur eine Meldung in 10 Sekunden vorsehen. Es sind also genügend Sicherheitsreserven vorhanden, die zur Vereinfachung der Zentrale genutzt werden können. Insbesondere kann auf den Parallelempfang verzichtet werden und ein Einkanalempfang zur Anwendung kommen, d.h. die Trägerfrequenzen werden in der Zentrale nacheinander gescannt.

## Patentansprüche

1. Verfahren zum Betrieb einer Funkalarmanlage mit einer Funkstrecke zwischen den Außenstationen und der Zentraleinheit einer Alarmanlage, wobei die Außenstationen in einem vorgegebenen Übertragungsspektrum auf mehreren Frequenzen senden und die Funksignale Datentelegramme enthalten, die jeweils ein Ereignis repräsentieren und die Zentraleinheit auf die Funksignale der zur Alarmanlage gehörenden Außenstationen abgestimmt ist, **dadurch gekennzeichnet. daß**
- die Sendefrequenz der Außenstationen jeweils nach dem Absetzen eines oder mehrerer Informationsblöcke verändert wird wobei jeder Informationsblock mehrfach gesendet wird,
- in der Zentrale das verfügbare Übertragungsspektrum gescannt und ausgewertet wird, ob alle gemeldeten Sensoren innerhalb eines vorgegebenen Zeitintervalls eine Meldung abgesetzt haben,
- in der Zentrale weiterhin überprüft wird, ob die Fehlerrate bei abgegebenen Meldungen einen vorgegebenen Wert nicht überschreitet.

2. Verfahren nach Anspruch 1,
**dadurch gekennzeichnet, daß**
innerhalb der zur Verfügung stehenden Bandbreite eine vorgegebene Anzahl von Trägerfrequenzen bestimmt wird, auf denen die Informationsblöcke übertragen werden und die Zeitdauer, innerhalb der auf einer Trägerfrequenz übertragen wird, der Übermittlungsdauer eines Informationsblockes oder eines Vielfachen davon entspricht.

3. Verfahren nach Anspruch 1 oder 2,
**dadurch gekennzeichnet, daß**
die einzelnen Informationsblöcke jeweils einen Synchionisationsblock, einen Nutzinformationsblock und einen Fehlerkorrekturblock enthalten.

4. Verfahren nach einem der Ansprüche 1 bis 3,
**dadurch gekennzeichnet, daß**
in der Zentrale alle möglichen Kanäle nacheinander überwacht werden.

5. Verfahren nach einem der Ansprüche 1 bis 3,
**dadurch gekennzeichnet. daß**
in der Zentrale mehrere oder alle Übertragungskanäle parallel überwacht werden

6. Verfahren nach einem der Ansprüche 1 bis 5
**dadurch gekennzeichnet, daß**
die Änderung der Sendefrequenzen in den Außenstationen und die Abfolge des Überwachungsvorganges nach dem Zufallsprinzip festgelegt werden

7. Funkalarmanlage bestehend aus Außenstationen und mindestens einer Zentraleinheit zur Durchführung des Verfahrens nach einem der Ansprüche 1 bis 6,
**gekennzeichnet durch**
Mittel zum Verändern der Sendefrequenz der Außenstationen jeweils nach Absetzen eines oder mehrerer Informationsblöcke, wobei jeder Informationsblock mehrfach gesendet wird.

## Claims

1. Method of operating a radio alarm system, having a radio link between the external stations and the central unit of an alarm system, the external stations transmitting in a specified transmission spectrum on a plurality of frequencies and the radio signals containing data telegrams that each represent an event and the central unit being tuned to the radio signals of the external stations belonging to the alarm system, characterized in that
- the transmission frequencies of the external stations are each altered after the transmission of one or more information blocks, each information block being transmitted repeatedly,
- the centre scans the available transmission spectrum and evaluates whether all the signalled sensors have transmitted a signal within a specified time interval,
- the centre continuously checks whether the error rate in signals emitted does not exceed a specified value.

2. Method according to Claim 1, characterized in that, within the available bandwidth, a specified number of carrier frequencies is determined on which the information blocks are transmitted and the time duration within which transmission takes place on a carrier frequency corresponds to the transmission duration of an information block or of a multiple thereof.

3. Method according to Claim 1 or 2, characterized in that the individual information blocks each contain a synchronization block, a useful information block and an error correction block.

4. Method according to one of Claims 1 to 3, characterized in that all the possible channels are monitored consecutively in the centre.

5. Method according to one of Claims 1 to 3, characterized in that a plurality of or all the transmission channels are monitored in parallel in the centre.

6. Method according to one of Claims 1 to 5, characterized in that the change in the transmission frequencies in the external stations and the sequence of the monitoring operation are determined on the basis of the random principle.

7. Radio alarm signal comprising external stations and at least one central unit for performing the method according to one of Claims 1 to 6, characterized by means for altering the transmission frequency of the external stations after each transmission of one or more information blocks, each information block being transmitted repeatedly.

## Revendications

1. Procédé pour faire fonctionner une installation d'alarme avec une liaison radio entre les postes extérieurs et l'unité centrale d'une installation d'alarme, les postes extérieurs effectuant une émission dans un spectre prédéterminé de transmission sur plusieurs fréquences et les signaux radio contenant des télégrammes de données, qui représentent chacun un événement, tandis que l'unité centrale est accordée sur les signaux radio des postes extérieurs appartenant à l'installation d'alarme, caractérisé en ce que
- la fréquence d'émission des postes extérieurs est modifiée respectivement après l'émission d'un ou de plusieurs blocs d'informations,
- le spectre de transmission disponible exploré par balayage dans le central est évalué pour déterminer si tous les émetteurs signalés ont émis une signalisation au cours d'un intervalle de temps prédéterminé,
- et en outre un contrôle est effectué dans le central pour savoir si le taux d'erreurs pour des signalisations délivrées ne dépasse pas une valeur prédéterminée.

2. Procédé selon la revendication 1, caractérisé en ce qu'un nombre prédéterminé de fréquences porteuses, sur lesquelles les blocs d'informations sont transmis, est déterminé à l'intérieur de la largeur de bande disponible, et la durée, pendant laquelle la transmission est exécutée sur une fréquence porteuse, correspond à la durée de transmission d'un bloc d'informations ou d'un multiple d'un bloc d'informations.

3. Procédé selon la revendication 1 ou 2, caractérisé en ce que les différents blocs d'informations contiennent chacun un bloc de synchronisation, un bloc d'informations utiles et un bloc de correction d'erreurs.

4. Procédé selon l'une des revendications 1 à 3, caractérisé en ce que tous les canaux possibles sont contrôlés successivement dans le central.

5. Procédé selon l'une des revendications 1 à 3, caractérisé en ce que plusieurs ou tous les canaux de transmission sont contrôlés en parallèle dans le central.

6. Procédé selon l'une des revendications 1 à 5, caractérisé en ce que la modification des fréquences d'émission dans les postes extérieurs et le déroulement du processus de contrôle sont fixés selon le principe aléatoire.

7. Installation d'alarme par radio constituée par des postes extérieurs et par au moins une unité centrale pour la mise en oeuvre du procédé selon l'une des revendications 1 à 6, caractérisée par
des moyens pour modifier la fréquence d'émission des postes extérieurs respectivement après l'émission d'un ou de plusieurs blocs d'informations, chaque bloc d'informations étant émis plusieurs fois.
